# EUROPÄISCHE PATENTSCHRIFT

(11) **EP 1 607 523 B1**
(45) Veröffentlichungstag und Bekanntmachung des Hinweises auf die Patenterteilung: **20.08.2008**
(21) Anmeldenummer: 05103822.2
(22) Anmeldetag: 09.05.2005
(51) Int. Cl.: E01B 29/10

(54) **Maschine zum Ersetzen von schadhaften Schwellen eines Gleises.**
A machine for exchanging damaged ties of a railroad track.
Machine pour le remplacement de traverses détériorées d'une voie ferrée.

(30) Priorität: 07.06.2004 AT 3992004 U
(43) Veröffentlichungstag der Anmeldung: 21.12.2005
(73) Patentinhaber: Franz Plasser Bahnbaumaschinen-Industriegesellschaft m.b.H., 1010 Wien (AT)
(72) Erfinder: Theurer, Josef, 1010 Wien (AT); Brunninger, Manfred, 4203 Altenberg (AT)

(56) Entgegenhaltungen:
- FR-A- 2 759 101
- US-A- 5 125 345

## Beschreibung

Die Erfindung betrifft eine Maschine für einen Austausch von schadhaften Schwellen gemäß den im Oberbegriff von Anspruch1 angeführten Merkmalen.

Es sind bereits zahlreiche Maschinen zum Schwellenwechseln bekannt, so beispielsweise durch US 5 125 345. Um den Schwellenaustausch zu erleichtern, sind in Maschinenquerrichtung verschiebbare, schaufelartige Räumwerkzeuge vorgesehen.

Die Aufgabe der vorliegenden Erfindung liegt nun in der Schaffung einer Maschine der gattungsgemäßen Art, mit der auch eine größere Anzahl von schadhaften Schwellen durch neue ersetzbar ist.

Erfindungsgemäß wird diese Aufgabe mit einer Maschine der eingangs genannten Art durch die im Kennzeichen von Anspruch 1 angeführten Merkmale gelöst.

Durch die Distanzierung der Schienen von den Schwellen besteht die Möglichkeit, die schadhafte Schwelle vor dem Herausziehen geringfügig anzuheben, um damit das durch verdichteten Schotter gebildete Schwellenauflager in möglichst unbeeinträchtigtem Zustand auch für die Auflage der neuen Schwelle nützen zu können. Diese kann ebenfalls infolge der angehobenen Schienen leichter in das alte Schwellenbett eingeführt werden. Damit ist selbst bei einer größeren Gruppe von auszutauschenden Schwellen eine der ursprünglichen Gleislage weitgehend ähnliche Lagequalität des Gleises gewährleistet.

Weitere Vorteile und Ausbildungen der Erfindung ergeben sich aus den weiteren Ansprüchen und der Zeichnung.

Im folgenden wird die Erfindung anhand von in der Zeichnung dargestellten Ausführungsbeispielen näher beschrieben.
Es zeigen:
Fig. 1 eine Maschine zum Austausch von schadhaften Schwellen in Seitenansicht, und
Fig. 2 einen vereinfachten Querschnitt durch ein Gleis.

Eine Maschine 1 weist einen - im Arbeitseinsatz - endseitig auf Schienenfahrwerken 2 abgestützten Maschinenrahmen 3 auf und ist durch einen Fahrantrieb 4 in einer Arbeitsrichtung 5 auf einem aus Schwellen 6 und Schienen 7 gebildeten Gleis 8 verfahrbar. Um eine problemlose Anhebung der Schienen 7 in einem an die schadhafte Schwelle 6 angrenzenden Gleisabschnitt 9 zu ermöglichen, ist das hintere Schienenfahrwerk 2 für den Arbeitseinsatz - entgegen der Arbeitsrichtung 5 - relativ zum Maschinenrahmen 3 verschiebbar.

Etwa mittig zwischen den beiden endseitigen Schienenfahrwerken 2 sind zwei Schwellenwechselvorrichtungen 10 vorgesehen, die durch diverse Antriebe höhen- und querverstellbar sind und Zangen 11 zum Erfassen der Schwellen 6 aufweisen. Wenigstens eine Schwellenwechselvorrichtung 10 ist auch in Maschinenlängsrichtung verschiebbar. Zur Ablage der neuen Schwellen 6 auf die beiden Schienen 7 ist ein Vertikalförderer 12 vorgesehen, der die Schwellen 6 von einem Förderband 13 übernimmt. Zwischen dem vorderen Schienenfahrwerk 2 und der vorderen Schwellenwechselvorrichtung 10 ist eine höhen- und querverstellbare, endlos ausgebildete Flankenkette 14 mit dem Maschinenrahmen 3 verbunden. Alternativ können zwei Schwellenwechselvorrichtungen 10 in Maschinenquerrichtung voneinander distanziert angeordnet sein.

Die Flankenkette 14 weist eine Abwurföffnung 15 auf, der ein Förderband 16 mit einem Abwurfende 17 zugeordnet ist. Dieses befindet sich über einem - zwischen dem hinteren Schienenfahrwerk 2 und der hinteren Schwellenwechselvorrichtung 10 positionierten - Schotterspeicher 18, der eine Abwurfeinrichtung 19 aufweist. Diese ist als um eine vertikale Achse rotierbar am Schotterspeicher 18 befestigtes Abwurfförderband 20 mit einem Abwurfende 21 ausgebildet.

Zwischen den beiden endseitigen Schienenfahrwerken 2 befinden sich im gesamten für die Anhebung der Schienen 7 vorgesehenen Gleisabschnitt 9 wenigstens drei, vorzugsweise fünf höhen- und querverstellbare Schienenhebevorrichtungen 22. Jeder Schwellenwechselvorrichtung 10 ist eine eigene Arbeitskabine 23 mit je einer Steuereinrichtung 24 zugeordnet.

Im folgenden wird der Einsatz der Maschine 1 zum Austausch von schadhaften Schwellen näher beschrieben.

Zu Beginn des Arbeitseinsatzes wird der Maschinenrahmen 3 über einer Gruppe von schadhaften Schwellen 6 positioniert. Im Bereich dieser Schwellengruppe wird - unter Vorfahrt der Maschine 1 in Arbeitsrichtung 5 - durch Absenken der Flankenkette 14 in einem Schwellenvorkopfbereich 25 vorhandener Schotter 26 (s. Fig. 2) aufgenommen und über das Förderband 16 in den Schotterspeicher 18 abgeworfen. Die bereits von den Schwellen 6 gelösten Schienen 7 werden durch die Schienenhebevorrichtungen 22 erfasst und derart angehoben, dass im Bereich der auszutauschenden Schwellen 6 diese einige Zentimeter von einem durch verdichteten Schotter 26 gebildeten Schwellenauflager 27 abgehoben werden können.

Danach erfolgt eine Querverschiebung der durch die vordere Schwellenwechselvorrichtung 10 erfassten Schwelle 6 unterhalb der angehobenen Schienen 7 in Gleisquerrichtung und Ablage auf der Bettungsflanke. Diese Querverschiebung kann durch eine permanente Distanzierung der Schwelle 6 vom darunter befindlichen Schwellenauflager 27 ohne dessen Zerstörung durchgeführt werden.

Sobald ein schwellenloses Schwellenauflager 27 im Bereich der hinteren Schwellenwechselvorrichtung 10 zu liegen kommt, wird durch diese eine auf den Schienen 7 zwischengelagerte neue Schwelle 6 erfasst und seitlich in Gleisquerrichtung unterhalb der angehobenen Schienen 7 in das freie Schwellenauflager 27 hineingeschoben. Dabei wird die Schwelle 6 derart positioniert, dass diese das Schwellenauflager 27 während des Einschiebevorganges nicht berührt. Parallel dazu werden die neuen Schwellen 6 durch einen Portalkran 28 zum Förderband 13 transportiert.

Sobald durch entsprechende Vorfahrt der Maschine 1 das Abwurfende 21 des Abwurfförderbandes 20 über einer neuen Schwelle 6 zu liegen kommt, wird Schotter 26 vom Schotterspeicher 18 in den Schwellenvorkopfbereich 25 abgeworfen. Nach erfolgtem Austausch der Schwellengruppe werden die Schienen 7 auf die Schwellen 6 abgelegt. Die Maschine 1 kann zu der nächstfolgenden Gruppe von schadhaften Schwellen verfahren werden, um den beschriebenen Austauschvorgang zu wiederholen.

## Patentansprüche

1. Maschine für einen Austausch von schadhaften Schwellen (6) eines Gleises (8), mit einem auf Schienenfahrwerken (2) verfahrbaren Maschinenrahmen (3) und einer zum Erfassen einer Schwelle (6) und deren Querverschiebung aus dem Gleis (8) ausgebildeten Schwellenwechselvorrichtung (10), **gekennzeichnet durch** eine höhenverstellbare Flankenkette (14) zur Aufnahme von in einem Schwellenvorkopfbereich (25) der schadhaften Schwelle (6) befindlichem Schotter (26) und einen eine Abwurfeinrichtung (19) aufweisenden Schotterspeicher (18) zur Zwischenspeicherung des aufgenommenen Schotters (26), wobei die Schwellenwechselvorrichtung (10) zwischen der Flankenkette (14) und dem Schotterspeicher (18) angeordnet ist.

2. Maschine nach Anspruch 1, **dadurch gekennzeichnet, dass** wenigstens drei in Maschinenlängsrichtung voneinander distanzierte, je einen Antrieb zur Höhenverstellung aufweisende Schienenhebevorrichtungen (22) vorgesehen sind.

3. Maschine nach Anspruch1, **dadurch gekennzeichnet, dass** ein Schienenfahrwerk (2) des Maschinenrahmens (3) relativ zu diesem in Maschinenlängsrichtung verschiebbar ausgebildet ist.

## Claims

1. A machine for exchanging damaged sleepers (6) of a track (8), comprising a machine frame (3), mobile on on-track undercarriages (2), and a sleeper exchanging device (10) designed for gripping a sleeper (6) and displacing the same laterally out of the track (8), **characterized by** a vertically adjustable shoulder chain (14) for picking up ballast (26) situated in a sleeper end region (25) of the damaged sleeper (6), and a ballast store (18), comprising a discharge device (19), for intermediate storage of the picked-up ballast (26), wherein the sleeper exchanging device (10) is arranged between the shoulder chain (14) and the ballast store (18).

2. A machine according to claim 1, **characterized in that** at least three rail lifting devices (22) are provided which are spaced from one another in the longitudinal direction of the machine and each have a drive for vertical adjustment.

3. A machine according to claim 1, **characterized in that** an on-track undercarriage (2) of the machine frame (3) is designed to be displaceable relative to said machine frame (3) in the longitudinal direction of the machine.

## Revendications

1. Machine pour un échange de traverses détériorées (6) d'une voie ferrée (8), comportant un châssis de machine (3) déplaçable sur des mécanismes de roulement ferroviaires (2) et un dispositif de changement de traverses (10) réalisé pour saisir une traverse (6) et son coulissement transversal de la voie ferrée (8), **caractérisée par** une chaîne de flanc (14) réglable en hauteur pour recevoir du ballast (26) se trouvant dans une région de tête avant de traverse (25) de la traverse détériorée (6) et un dépôt de ballast (18) présentant un dispositif de largage (19) pour l'entreposage intermédiaire du ballast reçu (26), le dispositif de changement de traverses (10) étant disposé entre la chaîne de flanc (14) et le dépôt de ballast (18).

2. Machine selon la revendication 1, **caractérisée en ce qu'**au moins trois dispositifs de levage de rails (22) écartés les uns des autres dans la direction longitudinale de la machine, présentant chacun un entraînement pour le réglage en hauteur sont prévus.

3. Machine selon la revendication 1, **caractérisée en ce qu'**un mécanisme de roulement ferroviaire (2) du châssis de machine (3) est réalisé de manière coulissante par rapport à celui-ci dans la direction longitudinale de la machine.
